# EUROPÄISCHE PATENTSCHRIFT

(11) **EP 0 006 877 B1**
(45) Veröffentlichungstag und Bekanntmachung des Hinweises auf die Patenterteilung: **15.07.1981**
(21) Anmeldenummer: 78900057.7
(22) Anmeldetag: 05.07.1978
(51) Int. Cl.: B03C 1/26, B65G 11/20, H01F 7/20

(54) **Magnetscheider mit zwei umlaufenden gegensätzlich polarisierten Magnettrommeln**
Magnetic separation comprising two rotating magnetic drums with polarity reversal
Séparateur magnétique comprenant deux tambours magnétiques polarises en sens inverse, en rotation

(30) Priorität: 25.07.1977 DE 2733473
(43) Veröffentlichungstag der Anmeldung: 23.01.1980
(73) Patentinhaber: SPODIG, Heinrich, Dr.-Ing., D-4714 Selm-Bork (DE)
(72) Erfinder: SPODIG, Heinrich, Dr.-Ing., D-4714 Selm-Bork (DE)
(74) Vertreter: Müller-Börner, Richard
(86) Internationale Anmeldenummer: DE7800009
(87) Internationale Veröffentlichungsnummer: WO7900060

## Beschreibung

Die vorliegende Erfindung betrifft einen Magnetscheider mit zwei umlaufenden gegensätzlich polarisierten Magnettrommeln, die zwischen sich einen Arbeitsluftspalt bilden mit an jeweils zwei nebeneinanderliegenden Stirnseiten der Magnettrommeln in einem geschlossenen Magnetkreis angeordneten richtungsmagnetisierten Blockmagneten mit entgegengerichtet angeordneten Magnetpolen, die. auf einer Seite ihrer Pole durch Weicheisenstücke miteinander verbunden sind und auf der anderen Seite Polschuhe aufweisen, in denen als Achsen ausgebildete Weicheisenteile gelagert sind, wobei die Trommeln jeweils in einem Gehäuse angeordnet sind, die im Arbeitsluftspalt den Einlauf verjüngende und den Auslauf erweiternde Rutschbleche aufweisen und auf ihrem Umfang radial verteilte und in axialer Richtung verlaufende Nuten oder einen im Querschnitt sternförmigen Umfang haben.

Aus der US-A-2 177 809 ist ein Magnetscheider bekanntgeworden mit zwei umlaufenden, gegensätzlich polarisierten Magnettrommeln, die zwischen sich einen Arbeitsluftspalt bilden, wobei an jeweils zwei nebeneinanderliegenden Magnettrommeln richtungsmagnetisierte Blockmagnete mit entgegengerichteten Magnetpolen angeordnet sind, die auf einer Seite ihrer Pole durch Weicheisenstücke miteinander verbunden sind, wobei die Trommeln jeweils in einem Gehäuse angeordnet sind, die im Arbeitsluftspalt den Einlauf verjüngende und den Auslauf erweiternde Rutschbleche aufweisen und auf ihrem Umfang in radialer Richtung verteilte und in axialer Richtung verlaufende Nuten haben.

Ferner ist aus der BE-A-851 305 ein magnetischer Rollgang bekannt, bei welchem vier Permanent-Blockmagnete in einem geschlossenen Magnetkreis angeordnet sind, die auf der Unterseite ungleicher Polarität paarweise durch Weicheisenverbindungsstücke miteinander verbunden sind und auf der Oberseite ihrer Pole Polschuhe aufweisen, in denen als Achsen für die Förderrollen des Rollgangs ausgebildete Weicheisenteile gelagert sind.

Bei solchen Systemen treten im allgemeinen an den Arbeitsluftspalten der Magnetscheider große Streuverluste auf, mit der Folge, daß das Separiergut die Spalte zusetzt und Betriebsstörungen eintreten, wenn nicht regelmäßig gereinigt wird.

Aufgabe der Erfindung ist es, einen besseren Wirkungsgrad zu erreichen, indem die Streufelder möglichst klein gehalten und Streuungen außerhalb des wirksamen Bereichs tunlichst vermieden werden.

Zur Lösung dieser Aufgabe wird für einen Magnetscheider der eingangs erwähnten Art erfindungsgemäß vorgeschlagen, daß die Weicheisenteile im Inneren der Trommeln als Achsen angeordnet und im Querschnitt segmentförmig ausgebildet sind.

Auf diese Weise kommt ein erheblich streuungsärmeres System zustande, welches unerwünschte Streuung weitgehend unterbindet und durch Erhöhung des Magnetflusses ein stärkeres Magnetfeld im Arbeitsluftspalt erzeugt.

Nachstehend wird der Gegenstand der Erfindung an Hand von in der Zeichnung dargestellten Ausführungsbeispielen näher erläutert.

Es zeigen:
Fig. 1 eine schaubildliche Ansicht auf den Magnetscheider ohne Gehäuse, teilweise geschnitten,
Fig. 2 einen Schnitt durch den Magnetscheider mit Gehäuse nach der Linie 11-11 der Fig. 1,
Fig. 3 einen Schnitt durch den Magnetscheider mit Gehäuse nach der Linie 11-11 der Fig. 1, jedoch mit einer anderen Ausbildung der Trommeln und der Drehachse und

Gemäß Fig. 1 besteht der Magnetscheider aus zwei eisernen Magnettrommeln 1 und 2 und aus einem Magnetsystem mit an jeweils zwei nebeneinanderliegenden Stirnseiten der Magnettrommeln 1,2 angeordneten Blockmagneten 3, 4 und 5, 6, mit entgegengerichtet angeordneten Magnetpolen, die auf einer Seite ihrer Pole durch Weicheisenstücke 7 bzw. 8 miteinander verbunden sind und auf der anderen Seite der Pole Polschuhe 9, 10 und 11, 12 aufweisen. In die Polschuhe 9, 10 und 11, 12 erstrecken sich die als Achsen 13 und 14 für die umlaufenden Magnettrommeln 1 und 2 ausgebildeten Weicheisenteile die in Kugel- .iagern 15 gelagert sind. Ober die Weicheisenstücke 7 und 8 einerseits und die Polschuhe 9, 10 bzw. 11, 12 sowie die Achsen 13 und 14 andererseits befindet sich der magnetische Fluß der Blockmagnete 3, 4 und 5, 6 in einem absolut geschlossenen Kreis, wobei das magnetische Wirkfeld bzw. der Arbeitsluftspalt 16 sich im Spalt zwischen den Magnettrommeln 1 und 2 befindet.

Die Magnettrommeln 1 und 2 sind jeweils in einem Gehäuse 17 bzw. 18 angeordnet. Die Gehäuse 17 und 18 weisen im Arbeitsluftspalt 16 Rutschbleche 19 und 20 auf, die zusammen einen sich verjüngenden Einlauf und einen sich erweiternden Auslauf beiderseits ihrer teilweisen Umfassung der Trommeln 1 und 2 bilden.

Die Magnettrommeln 1 und 2 haben auf ihrem Umfang radial verteilte und in axialer Richtung verlaufende und mit unmagnetischem Material ausgefüllte Nuten 21, bzw. gemäß Fig. 3 einen im Querschnitt sternförmigen Umfang.

Die auf diese Weise gebildeten Kanten 22 (Fig. 2) bewirken eine verstärkte magnetische Abstrahlung, wodurch die Separierwirkung in dem durch die Rutschbleche 19 und 20 gebildeten Arbeitsluftspalt 16, den das Separiergut senkrecht von oben nach unten passiert, bedeutend verbessert wird. Zur weiteren Erhöhung des Magnetflusses im Arbeitsluftspalt 16 sind die Achsen 13 und 14 über die Länge der Magnettrommeln 1 und 2 segmentförmig ausgebildet.

## Patentansprüche

Magnetscheider mit zwei umlaufenden gegensätzlich polarisierten Magnettrommeln, die zwischen sich einen Arbeitsluftspalt bilden mit an jeweils zwei nebeneinanderliegenden Stirnseiten der Magnettrommeln (1,2) in einem geschlossenen Magnetkreis angeordneten richtungsmagnetisierten Blockmagneten (3, 4; 5, 6) mit entgegengerichtet angeordneten Magnetpolen, die auf einer Seite ihrer Pole durch Weicheisenstücke (7, 8) miteinander verbunden sind und auf der anderen Seite Polschuhe (9, 10; 11, 12) aufweisen, in denen als Achsen (13, 14) ausgebildete Weicheisenteile gelagert sind, wobei die Trommeln (1, 2) jeweils in einem Gehäuse (17, 18) angeordnet sind, die im Arbeitsluftspalt (16) den Einlauf verjüngende und den Auslauf erweiternde Rutschbleche (19, 20) aufweisen und auf ihrem Umfang radial verteilte und in axialer Richtung verlaufende Nuten (21) oder einen im Querschnitt sternförmigen Umfang haben, dadurch gekennzeichnet, daß die Weicheisenteile im Innern der Trommeln (1, 2) als Achsen (13, 14) angeordnet und im Querschnitt segmentförmig ausgebildet sind.

## Claims

A magnetic separator having two rotating magnetic drums of opposite polarity which form between them a working gap with directionally magnetized block magnets (3, 4; 5, 6) of oppositely disposed magnet poles, and being disposed at two adjacent front sides of the magnetic drums (1, 2) in a closed magnetic circuit, which block magnets are connected together on one side of their poles by means of soft-iron parts (7, 8) and which are provided, on the other side, with pole shoes (9, 10; 11, 12) in which are mounted soft-iron parts designed as axes (13, 14), each of the drums (1, 2) being arranged in a housing (17, 18) comprising sliding plates (19, 20) which are located in the working air-gap (16) and which converge at the inlet and diverge at the outlet, and the said drums having axial grooves (21) distributed radially around their peripheries, or having peripheries of star-shaped cross section, characterized in that the soft-iron parts are arranged as axes (13, 14) in the interior of the drums (1, 2) and are of segmental cross section.

## Revendications

Séparateur magnétique comportant deux tambours magnétiques tournants de polarité opposée, qui forment entre eux un entrefer de travail, des aimants (3, 4; 5, 6) en forme de blocs aimantés directionnellement, qui sont disposés dans un circuit magnétique fermé au niveau de chacune des deux faces frontales situées côte à côte des tambours magnétiques (1, 2), qui comportent des pôles magnétiques orientés en sens opposé, et qui d'un côté de leurs pôles sont couplés entre eux par des parties en fer doux (7, 8) et de l'autre côté comportent des pièces polaires (9, 10; 11, 12) dans lesquelles sont montées des pièces en fer doux se présentant sous la forme d'arbres (13, 14), les tambours (1, 2) étant disposés dans des boîtiers respectifs (17, 18), qui comportent des tôles de glissement (19, 20) rétrécissant l'entrée et élargissant la sortie dans l'entrefer de travail (16), et possédant une périphérie en forme d'étoile en section transversale ou des rainures (21) s'étendant suivant la direction axiale et réparties radialement sur leur périphérie, caractérisé en ce que les pièces en fer doux sont disposées à l'intérieur des tambours (1, 2) en tant qu'arbres (13, 14) et ont la forme d'un segment en section transversale.
